# EUROPÄISCHE PATENTSCHRIFT

(11) **EP 1 804 637 B1**
(45) Veröffentlichungstag und Bekanntmachung des Hinweises auf die Patenterteilung: **23.05.2012**
(21) Anmeldenummer: 05794631.1
(22) Anmeldetag: 13.10.2005
(51) Int. Cl.: A47L 15/42, D06F 39/00

(54) **BELEUCHTUNGSVORRICHTUNG FÜR EIN WASSERFÜHRENDES HAUSHALTGERÄT**
LIGHTING DEVICE FOR A WATER-BEARING DOMESTIC APPLIANCE
DISPOSITIF D'ECLAIRAGE D'UN APPAREIL MENAGER GUIDANT DE L'EAU

(30) Priorität: 20.10.2004 DE 102004051174
(43) Veröffentlichungstag der Anmeldung: 11.07.2007
(62) Teilanmeldung aus: 11180949.7
(73) Patentinhaber: BSH Bosch und Siemens Hausgeräte GmbH, 81739 München (DE)
(72) Erfinder: ROSENBAUER, Michael, 86756 Reimlingen (DE); SCHESSL, Bernd, 89407 Dillingen/Donau (DE)
(74) Vertreter: Dosterschill, Peter
(86) Internationale Anmeldenummer: PCT/EP2005/055216
(87) Internationale Veröffentlichungsnummer: WO 2006/042819

(56) Entgegenhaltungen:
- DE-A1- 4 220 018
- DE-A1- 10 256 171
- DE-C1- 4 426 074
- DE-C1- 19 649 039
- US-A- 2 656 451
- US-A- 3 619 592
- US-B1- 6 295 004

## Beschreibung

Die Erfindung betrifft ein wasserführendes Haushaltgerät zur Einbringung von zu waschendem Gut mit einem Behandlungsraum, der mit einer eine Betätigungshandhabe aufweisenden Tür verschließbar ist und mit mindestens einer dem Haushaltgerät zugeordneten Lichtquelle, die das zu waschende Gut und/oder den Behandlungsraum beleuchtet.

Bei wasserführenden Haushaltgeräten der genannten Art ist eine Geschirrspülmaschine bekannt, in der Lichtquellen im Behandlungsraum angeordnet sind. Die Lichtquellen dienen dazu, den Behandlungsraum auszuleuchten und das sich im Behandlungsraum befindende Gut zu beleuchten. Nachteilig ist jedoch, dass der Benutzer durch diese Lichtquellen geblendet wird. Ebenfalls ist keine optimale Beleuchtung des zu waschenden Guts möglich, wenn die Lagerungsbehälter für das zu waschende Gut bei schlechten Lichtverhältnissen in der Küche aus dem Behandlungsraum herausgezogen werden. Darüber hinaus kann unter Umständen die Lichtquelle im Behandlungsraum verschmutzt werden, so dass die Lichtintensität sich verschlechtert.

Ferner ist aus der DE 102 56 168 eine Geschirrspülmaschine bekannt, bei der eine Lichtquelle im Behandlungsraum angeordnet ist. Die Lichtquelle ist so angeordnet, dass auch bei einer weit geöffneten Tür und bei schlechten Lichtverhältnissen im Raum das Gefahrenpotential gering ist, so dass der Benutzer nicht über die Tür fällt. Der Benutzer wird jedoch durch die im Behandlungsraum angeordnete Lichtquelle beim Ausladen des zu waschenden Guts geblendet.

Aus der US 3 619 592 A ist eine Geschirrspülmaschine bekannt, bei der eine Lichtquelle im Gehäusekasten einer Frontblende untergebracht ist, die an der oberen Deckenwand des Spülraumgehäuses der Geschirrspülmaschine oberhalb der Oberkante deren Fronttür angeordnet ist. Diese Anordnung blendet zwar den Benutzer nicht, gewährleistet aber keine optimale Ausleuchtung der geöffneten Tür.

Der Erfindung liegt die Aufgabe zugrunde, bei wasserführenden Haushaltgeräten der eingangs näher beschriebenen Art die Lichtquellen so anzuordnen, dass der Benutzer nicht von der Lichtquelle geblendet wird und auch bei schlechten Lichtverhältnissen im Raum das Reinigungsergebnis beurteilen kann.

Diese Aufgabe wird gemäß der Erfindung dadurch gelöst, dass die Lichtquelle außerhalb des Behandlungsraums an der Innentür angeordnet ist. Durch diese Anordnung wird der Benutzer nicht durch die Lichtquelle geblendet. Des Weiteren ist die Zugänglichkeit im Reparaturfall oder im Reinigungsfall wesentlich einfacher, als wenn die Lichtquelle im Behandlungsraum angeordnet ist. Besonders vorteilhaft ist durch die Anordnung der Lichtquelle außerhalb des Behandlungsraums an der Innentür, dass bei geöffneter Tür der dem Beobachter zugewandte Behandlungsraum und das zu waschende Gut frontseitig beleuchtet werden, so dass die Schatten in den Behandlungsraum geworfen werden und somit das zu waschende Gut glänzend erscheint, wodurch der Anblick für den Benutzer ästhetischer wirkt.

Nach einer bevorzugten Ausführungsform ist vorgesehen, dass die Lichtquelle als Warmlicht und/oder als Kaltlicht ausgebildet ist.

Diese Lösung weist den Vorteil auf, dass das Kaltlicht sich durch eine hohe Lebensdauer und einen exakten Abstrahlwinkel auszeichnet und das Warmlicht sich durch seine robuste Bauweise auszeichnet.

Entsprechend einer vorteilhaften Ausführungsform ist vorgesehen, dass die Lichtquelle die Lichtwellen als Spotlicht und/oder Flächenlicht und/oder Punktlicht abstrahlt.

Der wesentliche Vorteil hierbei liegt darin, dass neben einer optimalen Beleuchtung des zu waschenden Guts im Behandlungsraum auch eine optimale Ausleuchtung des Behandlungsraumes gewährleistet ist.

Ein wesentlicher Sicherheitsvorteil entsteht dadurch, dass die Lichtquelle wasserdicht angeordnet ist.

Dadurch wird verhindert, dass Flüssigkeit in die elektrischen Schaltkreise eindringt und es zu einem sicherheitsgefährdenden Kurzschluss kommt. Ferner wird ein vorzeitiger Verschleiß der Lichtquelle und des Reflektors durch die Spülflotte vermieden.

Besonders einfach ist der Einbau der Lichtquellen in die Tür, wenn nach einer weiteren Ausführungsform des Gegenstandes der Erfindung vorgesehen ist, dass die Lichtquelle vorgesetzt und/oder zurückversetzt ist. Insbesondere wenn die Lichtquelle zurückversetzt angeordnet ist, ist diese vor ungewollten Einflüssen geschützt.

Bei einer weiteren vorteilhaften Ausgestaltung des Gegenstandes der Erfindung ist vorgesehen, dass bei Überschreiten eines Mindestschwenkwinkels der Tür und/oder eines Mindestschwenkwinkels der Betätigungshandhabe ein Schaltmittel die Lichtquelle ausschaltet.

Diese Lösung zeigt den Vorteil, dass der Benutzer beim Schließ- oder Öffnungsvorgang der Tür die Lichtquelle nicht selber Ausschalten muss und dem Benutzer noch während des Schließvorganges die Sicherheit gibt, dass die Lichtquelle während des Betriebes ausgeschaltet ist.

Gemäß einer nächsten bevorzugten Ausführungsform des Gegenstandes der Erfindung ist vorgesehen, dass der Mindestschwenkwinkel 0° bis 10° beträgt.

Besonders vorteilhaft ist, dass bei angelehnter Tür die Lichtquelle sich ausschaltet. Besonders einfach ist der Aufbau der Tür, wenn nach einer weiteren bevorzugten Ausführungsform des Gegenstandes der Erfindung vorgesehen ist, dass das Schaltmittel innerhalb und/oder außerhalb der Tür angeordnet ist.

Ein Vorteil ist, dass der Schalter innerhalb der Tür für den Benutzer nicht sichtbar ist und das Design des wasserführenden Haushaltgerätes unverändert bleibt. Wenn der Schalter außerhalb der Tür angeordnet ist, ist der fertigungstechnische Aufwand der Montage geringer.

Um während des Öffnens der Tür einen zusätzlichen Arbeitsschritt des Ein- und Ausschaltens der Lichtquelle mittels eines zusätzlichen Lichtschalters für den Benutzer zu vermeiden, ist es von Vorteil, dass das Schaltmittel in der Betätigungshandhabe angeordnet ist.

Nach einer nächsten vorteilhaften Ausführungsform ist vorgesehen, dass das Schaltmittel am oberen und/oder unteren und/oder seitlichen Öffnungsrand angeordnet ist.

Der Vorteil besteht darin, dass das Schaltmittel für Reparaturarbeiten gut zugänglich ist.

Nach einer weiteren bevorzugten Ausführungsform ist vorgesehen, dass die von der Lichtquelle ausgesendeten Lichtstrahlen durch mindestens ein optisches Übertragungsmittel abgelenkt werden.

Eine entsprechend dieser Merkmale ausgestattete Vorrichtung zeichnet sich dadurch aus, dass die Lichtstrahlen zielgerichtet dem zu bescheinenden Behandlungsraum und/oder zu waschenden Guts zugeführt werden.

Entsprechend einer weiteren vorteilhaften Ausführung ist vorgesehen, dass das optische Übertragungsmittel ein optisches Projektionssystem ein Reflektor und/oder eine Zerstreuungslinse ist.

Die Lösung bietet den Vorteil, dass die Bauteile kostengünstig in der Herstellung sind.

Ein fertigungstechnischer Vorteil ist verwirklicht, wenn nach einer bevorzugten Ausführungsform des Gegenstandes der Erfindung vorgesehen ist, dass die Lichtquelle an eine in der Tür angeordnete Steuer- und/oder Regelungselektronik angeschlossen ist, da sich dann die Länge des Kabels von der Lichtquelle zur Steuer- und/oder Regelungselektronik verringert.

Gemäß einer alternativen Ausgestaltung des Gegenstandes der Erfindung kann vorgesehen sein, dass die Lichtquelle an die in der Bodenwanne angeordnete Steuer-und/oder Regelungselektronik angeschlossen ist.

Besondere Vorteile bei dieser Lösung ergeben sich dann, wenn die Lichtquelle sich am Öffnungsrand befindet, da dann das Kabel nicht in die Tür geführt werden muss und somit die Kabellänge geringer ist.

Entsprechend einer weiteren alternativen Ausgestaltung des Gegenstandes der Erfindung ist vorgesehen, dass eine weitere Lichtquelle am oberen und/oder seitlichen und/oder unteren Öffnungsrand des Behandlungsraums angeordnet ist.

Hieraus ergibt sich der Vorteil, dass das Geschirr besonders effektiv beleuchtet wird und der Benutzer in der Lage ist, das Spülergebnis zu beurteilen. Vorteilhafterweise kann durch diese Anordnung, die Tür geschlossen werden, ohne die Lichtquelle zu beschädigen.

Gemäß einer weiteren vorteilhaften Ausgestaltung des Gegenstandes der Erfindung ist vorgesehen, dass die Lichtquelle im Bereich der Zugabe des wasserführenden Haushaltgeräts angeordnet ist.

Für den Benutzer ergibt sich hieraus der Vorteil, dass bei einem ausgezogenen Lagerungsbehälter das zu waschende Gut von unten optimal beleuchtet werden kann, so dass der Benutzer in der Lage ist, das Waschergebnis qualitativ zu beurteilen.

Die Erfindung ist in einer nachfolgenden Beschreibung anhand eines in der Zeichnung vereinfacht dargestellten Ausführungsbeispiels erläutert. Es zeigen:
- Fig. 1: eine schematisch dargestellte Geschirrspülmaschine gemäß einer ersten Ausführungsform, mit einer um eine horizontale Schwenkachse gelagerte Tür auf deren Innenseite eine Lichtquelle angeordnet ist, und
- Fig. 2: eine schematisch dargestellte Geschirrspülmaschine gemäß einer zweiten Ausführungsform, mit einer um eine horizontale Schwenkachse gelagerte Tür an deren oberen Öffnungsrand eine Lichtquelle angeordnet ist, und
- Fig. 3: eine Geschirrspülmaschine gemäß der zweiten Ausführungsform mit einem ausschnittsweise vergrößert dargestellten Behandlungsraum, an dessen Öffnungsrand eine LED vorgesehen ist, in Schnittdarstellung von der Seite.

In den Figuren Fig.1 und Fig.2 sind zwei im wesentlichen ähnlich ausgeführte erfindungsgemäße Geschirrspülmaschinen 1,1' mit einem Gehäuse 2,2' gezeigt, das einen aus Edelstahl oder Kunststoff geformten Innenmantel 3,3' zur Auskleidung eines Behandlungsraumes 4,4' aufweist, der von einer Innenverkleidung ausgebildet ist. Die Innenverkleidung weist an ihren Seitenwänden nicht dargestellte Führungsschienen auf, an denen als Lagerungsbehälter 5,5' ausgebildete Geschirrkörbe ausziehbar gehalten sind. Die Lagerungsbehälter 5,5' dienen zur Aufbewahrung für ein nicht gezeigtes zu waschendes Gut und werden von einer nicht dargestellten Sprühvorrichtung benetzt. Unterhalb des Behandlungsraums 4,4' ist eine Bodenwanne 6,6' angeordnet, die unter anderem zur Lagerung eines nicht dargestellten Pumpensystems, einer nicht gezeigten Enthärtungsanlage und einer Steuer und Regelungselektronik 7' dient (Fig.2), welche einen Speicher mit verschiedenen Waschprogrammen besitzt. Der Behandlungsraum 4,4' ist über eine Tür 8,8' zugänglich, die an einer nicht gezeigten horizontalen Drehachse schwenkbar gelagert ist. Die Tür 8,8' besitzt im vorliegenden Fall eine mit einer Möbelplatte 9,9' verkleidete Außentür 10,10' und eine mit dieser verbundene Innentür 11,11'. Der Außentür 9,9' ist eine Türblende 12,12' zugeordnet, die eine Betätigungshandhabe 13,13' und einen Hauptschalter 14,14' zur Inbetriebnahme der Geschirrspülmaschine 1,1' aufweisen, welche beide über eine nicht gezeigte elektromechanische Verbindung innerhalb der Türblende 12,12' miteinander verbunden sind. Des Weiteren ist an der Türblende 12,12' mindestens ein Programmwahlschalter 15,15' angeordnet, der mit einer innerhalb der Türblende 12 angeordneten Steuer- und Regelungselektronik 7 (Fig.1) bzw. mit der in der Bodenwanne 6' angeordneten Steuer-und Regelungselektronik 7' (Fig.2) angeschlossen ist.

Die Innentür 11,11' weist eine mit einem Deckel 16,16' zu verschließende Zugabe 17,17' auf, deren Kammern 18,18' zur Lagerung eines Reinigungsmittels oder eines Klarspülmittels vorgesehen ist.

Bei beiden Ausführungsformen ist an der Innentür 11,11' im Nahbereich der Zugabe 17,17' mindestens eine als Warmlicht ausgebildete Lichtquelle 18,18' zurückversetzt angeordnet, die beispielsweise als eine LED ausgestaltet sein kann und mit der Steuer-und Regelungselektronik 7,7' über ein nicht gezeigtes Kabel verbunden ist. Alternativ kann die Lichtquelle 18,18' auch als Kaltlicht ausgebildet sein und vorgesetzt an der Innentür 11,11' angeordnet sein.

Bei dem unter Figur 2 gezeigten Ausführungsbeispiel ist zusätzlich eine weitere Lichtquelle 18.1 vorgeschlagen, die an einem als Öffnungsrand 19' ausgebildeten Behälterflansch aus Metall angebracht ist. Die Lichtquelle 18.1 ist wie die Lichtquelle 18,18' ebenfalls mit der Steuer- und Regelungselektronik 7' verbunden. Der Öffnungsrand 19,19' ist integraler Bestandteil des Behandlungsraums 4,4'. Ferner ist der Lichtquelle 18,18' und der Lichtquelle 18.1 ein nicht dargestelltes optisches Übertragungsmittel zugeordnet, das insbesondere als ein Reflektor ausgebildet ist. Alternativ kann das optische Übertragungsmittel als Zerstreuungslinse oder als optisches Projektionssystem ausgebildet sein.

Ein als Schaltmittel 20,20' ausgebildeter, mit der Steuer und Regelungselektronik 7,7' verbundener Neigungssensor ist innerhalb der Tür 8,8' seitlich angeordnet. Das Schaltmittel 20,20' kann aber auch alternativ als Druckschalter ausgebildet sein.

Eine weitere alternative Möglichkeit ist es, das Schaltmittel 20,20' außerhalb der Tür 8,8' einzubauen, so dass es innerhalb der Betätigungshandhabe 13,13' oder am Öffnungsrand 19,19' angeordnet ist.

In Figur 3 ist eine in Seitenansicht auschnittsweise vergrößert dargestellte alternative Ausführungsform einer Geschirrspülmaschine 1" mit einem Gehäuse 2" visualisiert, dass mit einem aus Edelstahl geformten Innenmantel 3" zur Auskleidung eines Behandlungsraums 4" ausgestattet ist, der alternativ auch aus Kunststoff gefertigt sein kann. An den Seitenwänden des Behandlungsraums 4" sind nicht gezeigte Führungsschienen angeordnet, an denen als Lagerungsbehälter 5" ausgebildete Geschirrkörbe für das nicht gezeigte zu waschendes Gut ausziehbar gehalten sind. An den Innenmantel 3" ist frontseitig am Gehäuse 2" der Geschirrspülmaschine 1" ein als Öffnungsrand 19" ausgebildeter Behälterflansch mit angeformt.

Mindestens eine Lichtquelle 18" ist am oberen Öffnungsrand 19" zurückgesetzt angeordnet. Eine weitere alternative Möglichkeit ist es, die Lichtquelle 18" am seitlichen oder unteren Öffnungsrand 19" anzuordnen. Ebenfalls könnte man alternativ die Lichtquelle 18" an allen Seiten des öffnungsrandes 19" anordnen.

Die Lichtquelle 18" ist mit einer nicht gezeigten Steuer- und Regelungselektronik in einer nicht dargestellten Bodenwanne verbunden.

Des Weiteren ist am oberen Öffnungsrand 19" ein als Schaltmittel 20" ausgebildeter Druckschalter angeordnet, welcher ebenfalls an die Steuer und Regelungselektronik angeschlossen ist. Ferner ist dem Öffnungsrand 19" eine Dichtung 21" aus Kunststoff zugeordnet.

Während des Betriebes wird das vom Benutzer in die Lagerungsbehälter 5,5' eingeräumte zu waschende Gut von der Sprühvorrichtung in der Geschirrspülmaschine 1,1' benetzt. Nachdem die Steuer und Regelungselektronik 7,7' das in ihrem Speicher abgelegte Programm mit beispielsweise den Programmschritten "Vorspülen - Reinigen - Zwischenspülen - Klarspülen -Trocken" beendet, wird dem Benutzer durch Öffnen der Tür 8,8' mittels der Betätigungshandhabe 13,13' der Behandlungsraum 4,4' zugänglich. Durch Benutzung der Betätigungshandhabe 13,13' wird mittels einer elektromechanischen Verbindung der Hauptschalter 14,14' aktiviert, so dass die Geschirrspülmaschine 1,1' außer Betrieb ist.

Während des Öffnungsvorgangs wird das Schaltmittel 20,20', in der Tür 8,8' aktiviert und sendet ein Signal an die Steuer- und Regelungselektronik 7,7', so dass bei Überschreiten eines Mindestschwenkwinkels der Tür 8,8' das Schaltmittel 20,20' die Lichtquelle 18,18' schaltet. Der Mindestschenkwinkel ist werksseitig so bestimmt, dass bei einer Neigung der Tür im Bereich von 0° bis 10° die Lichtquelle 18,18' schaltet.

Nachdem die Tür 8 vom Benutzer vollständig geöffnet ist (Fig.1), treten die Lichtstrahlen aus der an der Tür 8 im nahen Bereich der Zugabe 17 angeordneten Lichtquelle 18 aus und werden über die optischen Übertragungsmittel abgelenkt, so dass der Behandlungsraum 4 ausgeleuchtet wird und das im Lagerungsbehälter 5 angeordnete zu waschende Gut frontseitig beleuchtet wird.

In Figur 2 ist zu der an der Tür 8' im nahen Bereich der Zugabe 17' angeordneten Lichtquelle 18' eine zusätzliche Lichtquelle 18.1 am Öffnungsrand 19' angeordnet, die den Behandlungsraum 4' und das im Lagerungsbehälter 5' angeordnete zu waschende Gut von oben beleuchtet.

Nachdem der Lagerungsbehälter 5,5' aus dem Behandlungsraum 4,4' herausgezogen wird, befindet sich der Lagerungsbehälter 5,5' über der in der Tür 8,8' angeordneten Lichtquelle 18,18', so dass das zu waschende Gut nun von unten beleuchtet wird.

Um die Lichtquelle 18' beim Öffnen und Schließen nicht zu beschädigen, ist die Lichtquelle 18' vorteilhafterweise am Öffnungsrand 19' zurückversetzt angeordnet (Fig.2). Der Benutzer kann nun die an den Führungsschienen befestigten Lagerungsbehälter 5,5' einfach herausziehen und auch bei schlechten Lichtverhältnissen im Raum das zu waschende Gut begutachten und aus dem Lagerungsbehälter 5,5' entfernen, da es gut von der Lichtquelle 18,18' beleuchtet wird. Gleichzeitig wird auch der Behandlungsraum 4,4' ausgeleuchtet, so dass beispielsweise Reparaturarbeiten einfach durchführbar sind oder ein nicht gezeigter Deckel des Salzbehälters im Behandlungsraum 4,4' beim Nachfüllen von Salz auf Grund der besseren Sichtverhältnisse besser zu öffnen ist. Nachdem der Benutzer die Lagerungsbehälter 5,5' ausgeräumt und gegebenenfalls mit neuen zu waschenden Gut beladen hat, lässt sich die Tür 8,8' über die Betätigungshandhabe 13,13' wieder schließen. Während des Schließvorgangs kann der Benutzer kurz vor Beendigung des Schließvorganges bei einem Mindestschwenkwinkel im Bereich von 0° bis 10° erkennen, dass die Lichtquelle 18,18' sich ausschaltet, da sich der Behandlungsraum 4,4' verdunkelt. Somit besteht bei dem Benutzer die Gewissheit, dass die Lichtquelle 18,18' während des Betriebs immer ausgeschaltet ist.

Im geschlossenen Zustand ist die Tür 8,8' in Kontakt mit einer am Öffnungsrand 19,19' nicht gezeigten angeordneten Türdichtung, so dass keine Flüssigkeit aus dem Behandlungsraum 4,4' nach außen gelangt. Der Benutzer kann nun das gewünschte Programm mittels des Programmwahlschalters 15,15' wählen, welches von der Steuer-und Regelungselektronik 7,7' aktiviert wird und kann mit Hilfe des Hauptschalters 14,14' die Geschirrspülmaschine 1, 1' in Betrieb nehmen.

Die Funktionsweise der in Figur 3 dargestellten Geschirrspülmaschine 1" ist ähnlich zu denen in Figur 1 und Figur 2 gezeigten Geschirrspülmaschinen 1,1'. Der wesentliche Unterschied liegt darin, dass die Lichtquelle 18" sich ausschließlich zurückversetzt am Öffnungsrand 19" befindet und den Behandlungsraum 4" und den Lagerungsbehälter 5" bei geöffneten Zustand einer nicht gezeigten Tür von oben beleuchtet.

Der am Öffnungsrand 19" als Schaltmittel 20" ausgebildete Druckschalter wird erst durch den Kontakt mit der Tür deaktiviert und schaltet dadurch die Lichtquelle 18" aus.

## Patentansprüche

1. Wasserführendes Haushaltgerät (1,1',1") zur Einbringung von zu waschendem Gut mit einem Behandlungsraum (4,4',4"), der mit einer eine Betätigungshandhabe (13,13') aufweisenden Tür (8,8') verschließbar ist und mit mindestens einer dem Haushaltgerät (1,1',1") zugeordneten Lichtquelle (18,18',18",18.1), die das zu waschende Gut und/oder den Behandlungsraum (4,4',4") beleuchtet, **dadurch gekennzeichnet, dass** die Lichtquelle (18,18',18",18.1) außerhalb des Behandlungsraums (4,4',4") an der Innentür (11, 11') angeordnet ist.

2. Wasserführendes Haushaltgerät (1,1',1") nach Anspruch 1, **dadurch gekennzeichnet, dass** die Lichtquelle (18,18',18",18.1) ein Warmlicht und/oder Kaltlicht ist.

3. Wasserführendes Haushaltgerät (1,1',1") nach Anspruch 1 oder 2, **dadurch gekennzeichnet, dass** die Lichtquelle (18,18',18",18.1) die Lichtwellen als Spotlicht und/oder Flächenlicht und/oder Punktlicht ausstrahlt.

4. Wasserführendes Haushaltgerät (1,1',1") nach einem der Ansprüche 1 bis 3, **dadurch gekennzeichnet, dass** die Lichtquelle (18,18',18",18.1) wasserdicht angeordnet ist.

5. Wasserführendes Haushaltgerät (1,1',1 ") nach Anspruch 4 **dadurch gekennzeichnet, dass** die Lichtquelle (18,18',18",18.1) vorgesetzt und/oder zurückversetzt ist.

6. Wasserführendes Haushaltgerät (1,1',1") nach einem der Ansprüche 1 bis 5, **dadurch gekennzeichnet, dass** bei Überschreiten eines Mindestschwenkwinkels der Tür (8,8') und/oder eines Mindestschwenkwinkels der Betätigungshandhabe (13,13') ein Schaltmittel (20,20',20") die Lichtquelle (18,18',18",18.1) ausschaltet.

7. Wasserführendes Haushaltgerät (1,1',1") nach Anspruch 6, **dadurch gekennzeichnet, dass** der Mindestschwenkwinkel 0° bis 10° beträgt.

8. Wasserführendes Haushaltgerät (1,1',1") nach einem der Ansprüche 1 bis 7, **dadurch gekennzeichnet, dass** das Schaltmittel (20,20',20") innerhalb und/oder außerhalb der Tür (8,8') angeordnet ist.

9. Wasserführendes Haushaltgerät (1,1',1") nach einem der Ansprüche 1 bis 8, **dadurch gekennzeichnet, dass** das Schaltmittel (20,20',20") in der Betätigungshandhabe (13,13') angeordnet ist.

10. Wasserführendes Haushaltgerät (1,1',1") nach einem der Ansprüche 1 bis 9, **dadurch gekennzeichnet, dass** das Schaltmittel (20,20',20") am oberen und/oder seitlichen und/oder unteren Öffnungsrand (19,19',19") angeordnet ist.

11. Wasserführendes Haushaltgerät (1,1',1") nach einem der Ansprüche 1 bis 10, **dadurch gekennzeichnet, dass** die von der Lichtquelle (18,18',18",18.1) ausgesendeten Lichtstrahlen durch mindestens ein optisches Übertragungsmittel abgelenkt werden.

12. Wasserführendes Haushaltgerät (1,1',1") nach Anspruch 11, **dadurch gekennzeichnet, dass** das optische Übertragungsmittel ein optisches Projektionssystem ein Reflektor und/oder eine Zerstreuungslinse ist.

13. Wasserführendes Haushaltgerät (1,1',1") nach einem der Ansprüche 1 bis 12, **dadurch gekennzeichnet, dass** die Lichtquelle (18,18',18", 18.1) an eine in der Tür (8,8') angeordneten Steuer- und/oder Regelungselektronik (7,7') angeschlossen ist.

14. Wasserführendes Haushaltgerät (1,1',1") nach einem der Ansprüche 1 bis 13, **dadurch gekennzeichnet, dass** die Lichtquelle (18,18',18",18.1) an eine in der Bodenwanne angeordneten Steuer- und/oder Regelungselektronik (7,7') angeschlossen ist.

15. Wasserführendes Haushaltgerät (1,1',1") nach einem der Ansprüche 1 - 14, **dadurch gekennzeichnet, dass** die Lichtquelle (18,18') im Bereich der Zugabe (17,17') des wasserführenden Haushaltgeräts (1,1',1") angeordnet ist.

16. Wasserführendes Haushaltgerät (1,1',1") nach einem der Ansprüche 1 bis 15, **dadurch gekennzeichnet, dass** eine weitere Lichtquelle (18",18.1) am oberen und/oder seitlichen und/oder unteren Öffnungsrand (19,19',19") des Behandlungsraums (4,4',4") angeordnet ist.

## Claims

1. Water-conducting domestic appliance (1, 1', 1") for loading with stock to be washed, comprising a treatment chamber (4, '4, 4"), which is closable by a door (8, 8') having an operating means (13, 13'), and at least one light source (18, 18', 18", 18.1), which is associated with the domestic appliance (1, 1', 1") and which lights the stock to be washed and/or the treatment chamber (4, 4', 4"), **characterised in that** the light source (18, 18', 18", 18.1) is arranged outside the treatment chamber (4, 4', 4") at the inner door (11, 11').

2. Water- conducting domestic appliance (1, 1', 1") according to claim 1, **characterised in that** the light source (18, 18', 18", 18.1) is a hot light and/or cold light.

3. Water- conducting domestic appliance (1, 1', 1 ") according to claim 1 or 2, **characterised in that** the light source (18, 18', 18", 18.1) radiates the light waves as spotlight and/or area light and/or punctiform light.

4. Water- conducting domestic appliance (1, 1', 1") according to any one of claims 1 to 3, **characterised in that** the light source (18, 18', 18", 18.1) is arranged to be watertight.

5. Water- conducting domestic appliance (1, 1', 1") according to claim 4, **characterised in that** the light source (18, 18', 18", 18.1) is arranged to be set forward and/or set back.

6. Water- conducting domestic appliance (1, 1', 1") according to any one of claims 1 to 5, **characterised in that** a switching means (20, 20', 20") switches off the light source (18, 18', 18", 18.1) when a minimum pivot angle of the door (8, 8') and/or a minimum pivot angle of the operating means (13, 13') is or are exceeded.

7. Water- conducting domestic appliance (1, 1', 1") according to claim 6, **characterised in that** the minimum pivot angle is 0° to 10°.

8. Water- conducting domestic appliance (1, 1', 1") according to any one of claims 1 to 7, **characterised in that** the switching means (20, 20', 20") is arranged inside and/or outside the door (8, 8').

9. Water- conducting domestic appliance (1, 1', 1") according to any one of claims 1 to 8, **characterised in that** the switching means (20, 20', 20") is arranged in the actuating handle (13, 13').

10. Water- conducting domestic appliance (1, 1', 1") according to any one of claims 1 to 9, **characterised in that** the switching means (20, 20', 20") is arranged at the upper and/or lateral and/or lower opening edge (19, 19', 19").

11. Water- conducting domestic appliance (1, 1', 1") according to any one of claims 1 to 10, **characterised in that** the light beams emitted by the light source (18, 18', 18", 18.1) are deflected by at least one optical transmission means.

12. Water- conducting domestic appliance (1, 1', 1 ") according to claim 11, **characterised in that** the optical transmission means is an optical projection system, a reflector and/or a dispersion lens.

13. Water- conducting domestic appliance (1, 1', 1") according to any one of claims 1 to 12, **characterised in that** the light source (18, 18', 18". 18.1) is connected with an electronic control and/or regulating system (7, 7') arranged in the door (8, 8').

14. Water- conducting domestic appliance (1, 1', 1") according to any one of claims 1 to 13, **characterised in that** the light source (18, 18', 18", 18.1) is connected with an electronic control and/or regulating system (7, 7') arranged in the base trough.

15. Water- conducting domestic appliance (1, 1', 1") according to any one of claims 1 to 14, **characterised in that** the light source (18, 18') is arranged in the region of the feed (17, 17') of the water-conducting domestic appliance (1, 1', 1").

16. Water- conducting domestic appliance (1, 1', 1") according to any one of claims 1 to 15, **characterised in that** a further light source (18", 18.1) is arranged at the upper and/or lateral and/or lower opening edge (19, 19', 19") of the treatment chamber (4, 4', 4").

## Revendications

1. Appareil ménager (1, 1', 1 ") à circulation d'eau destiné à y mettre des produits à laver, comprenant une chambre de traitement (4, 4', 4") qui est fermable au moyen d'une porte (8, 8') présentant une manette de commande (11, 11') et comprenant au moins une source de lumière (18, 18', 18", 18.1) attribuée à l'appareil ménager (1, 1', 1"), laquelle éclaire les produits à laver et/ou la chambre de traitement (4, 4', 4"), **caractérisé en ce que** la source de lumière (18, 18', 18", 18.1) est disposée sur la porte intérieure (11, 11') à l'extérieur de la chambre de traitement (4, 4' 4").

2. Appareil ménager (1, 1', 1") à circulation d'eau selon la revendication 1, **caractérisé en ce que** la source de lumière (18, 18', 18", 18.1) est une lumière froide et/ou une lumière chaude.

3. Appareil ménager (1, 1', 1") à circulation d'eau selon la revendication 1 ou 2, **caractérisé en ce que** la source de lumière (18, 18', 18", 18.1) émet les ondes lumineuses en tant que lumière de projecteur et/ou lumière à surface étendue et/ou lumière ponctuelle.

4. Appareil ménager (1, 1', 1 ") à circulation d'eau selon l'une quelconque des revendications 1 à 3, **caractérisé en ce que** la source de lumière (18, 18', 18", 18.1) est disposée de manière étanche à l'eau.

5. Appareil ménager (1, 1', 1 ") à circulation d'eau selon la revendication 4, **caractérisé en ce que** la source de lumière (18, 18', 18", 18.1) est placée en avant et/ou en arrière.

6. Appareil ménager (1, 1', 1 ") à circulation d'eau selon l'une quelconque des revendications 1 à 5, **caractérisé en ce qu'**un moyen de commutation (20, 20', 20") éteint la source de lumière (18, 18', 18", 18.1) lorsqu'un angle de pivotement minimal de la porte (8, 8') et/ou un angle de pivotement minimal de la manette de commande (13, 13') sont dépassés.

7. Appareil ménager (1, 1', 1") à circulation d'eau selon la revendication 6, **caractérisé en ce que** l'angle de pivotement minimal est de 0° à 10°.

8. Appareil ménager (1, 1', 1 ") à circulation d'eau selon l'une quelconque des revendications 1 à 7, **caractérisé en ce que** le moyen de commutation (20, 20', 20") est disposé à l'intérieur et/ou à l'extérieur de la porte (8, 8').

9. Appareil ménager (1, 1', 1 ") à circulation d'eau selon l'une quelconque des revendications 1 à 8, **caractérisé en ce que** le moyen de commutation (20, 20', 20") est disposé dans la manette de commande (13, 13').

10. Appareil ménager (1, 1', 1 ") à circulation d'eau selon l'une quelconque des revendications 1 à 9, **caractérisé en ce que** le moyen de commutation (20, 20', 20") est disposé sur le bord d'ouverture (19, 19', 19") supérieur et/ou latéral et/ou inférieur.

11. Appareil ménager (1, 1', 1") à circulation d'eau selon l'une quelconque des revendications 1 à 10, **caractérisé en ce que** les rayons de lumière émis par la source de lumière (18, 18', 18", 18.1) sont déviés par au moins un moyen de transmission optique.

12. Appareil ménager (1, 1', 1 ") à circulation d'eau selon la revendication 11, **caractérisé en ce que** le moyen de transmission optique est un système de projection optique, un réflecteur et/ou une lentille divergente.

13. Appareil ménager (1, 1', 1 ") à circulation d'eau selon l'une quelconque des revendications 1 à 12, **caractérisé en ce que** la source de lumière (18, 18', 18", 18.1) est connectée à un dispositif électronique de commande et/ou de réglage (7, 7') disposé dans la porte (8, 8').

14. Appareil ménager (1, 1', 1 ") à circulation d'eau selon l'une quelconque des revendications 1 à 13, **caractérisé en ce que** la source de lumière (18, 18', 18", 18.1) est connectée à un dispositif électronique de commande et/ou de réglage (7, 7') disposée dans le bac de fond.

15. Appareil ménager (1, 1', 1 ") à circulation d'eau selon l'une quelconque des revendications 1 à 14, **caractérisé en ce que** la source de lumière (18, 18') est disposée dans la zone d'adjonction (17, 17') de l'appareil ménager (1, 1', 1") à circulation d'eau.

16. Appareil ménager (1, 1', 1 ") à circulation d'eau selon l'une quelconque des revendications 1 à 15, **caractérisé en ce qu'**une source de lumière supplémentaire (18", 18.1) est disposée sur le bord d'ouverture (19, 19', 19") supérieur et/ou latéral et/ou inférieur de la chambre de traitement (4, 4' 4").
